# FASCICULE DE BREVET EUROPEEN

(11) **EP 1 973 013 B1**
(45) Date de publication et mention de la délivrance du brevet: **22.12.2010**
(21) Numéro de dépôt: 07005731.0
(22) Date de dépôt: 21.03.2007
(51) Int. Cl.: G04B 17/08

(54) **Balancier pour mouvement d'horlogerie**
Unruh für Uhrwerk
Balance for a timepiece movement

(43) Date de publication de la demande: 24.09.2008
(73) Titulaire: Richemont International S.A., 1752 Villars-sur-Glâne (CH)
(72) Inventeur: Rougny, Laurent, 39220 Les Rousses (FR)
(74) Mandataire: Micheli & Cie SA

(56) Documents cités:
- WO-A-2006/045824
- CH-A- 551 033
- GB-A- 1 079 370

## Description

La présente invention a pour objet un balancier pour mouvement d'horlogerie permettant d'atteindre de hautes performances c'est-à-dire de présenter des facteurs de qualité plus élevés que les balanciers actuels tant en position horizontale (Qh) qu'en position verticale (Qv).

Ainsi un premier but de la présente invention est de réaliser un balancier dont les facteurs de qualité Qh et Qv soient les plus élevés possibles. Un second but de l'invention est de réaliser un balancier présentant de bons facteurs de qualité intrinsèques Qh et Qv mais qui soit optimisé dans le sens où la différence entre les facteurs de qualité Qh et Qv soit réduite afin de réduire les différences d'amplitudes au plat-pendu et donc faire en sorte que les pertes d'énergie pour le fonctionnement d'un régulateur à échappement muni d'un tel balancier subisse des variations aussi faibles que possible en fonction de la position du balancier dans l'espace.

Un balancier de l'art antérieur est décrit dans le document GB 1,079,370.

Le balancier pour mouvement d'horlogerie selon la présente invention se distingue par les caractéristiques énoncées à la revendication 1.

Le dessin annexé illustre schématiquement et à titre d'exemple deux formes d'exécution du balancier selon l'invention.
La figure 1 illustre en perspective une première forme d'exécution du balancier selon l'invention.
La figure 2 illustre en perspective une seconde forme d'exécution du balancier selon l'invention.

Les performances d'un balancier pour mouvement d'horlogerie se caractérisent par sa capacité d'oscillation dans diverses positions.

En pratique on dira qu'un système balancier-spiral oscille efficacement s'il perd un minimum d'amplitude angulaire par période ou alternance.

Concrètement la capacité d'oscillation d'un système balancier-spiral est mesurée par les facteurs de qualité Qv en position verticale et Qh en position horizontale.

La valeur du facteur de qualité Q entre 300 et 200 degrés d'amplitude est donné par la formule : $Q = π \times \frac{tps . freq}{ln \left(300\right) - ln \left(200\right)}$
où π est la constante pi
freq est la fréquence d'oscillation du balancier
tps est le temps écoulé pour passer de l'amplitude 300 degrés à 200 degrés.

Comme les forces agissant sur l'axe du balancier dans ses pivots dépendent de la position spatiale du balancier, on détermine en pratique deux facteurs de qualité :
Qh mesuré quand le plan d'oscillation est à l'horizontale
Qv mesuré quand le plan d'oscillation est en vertical

Habituellement les mouvements de bonne qualité sont équipés d'un ensemble balancier-spiral comportant des valeurs de Qh de l'ordre de 300 et de Qv de l'ordre de 200.

Le facteur Qv est naturellement moins bon que le facteur Qh car les frottements dans les paliers de l'axe de balancier sont supérieurs en position verticale de celui-ci qu'en position horizontale. Parfois, pour obtenir une différence réduite aux HorizontaleNerticale on dégrade volontairement le facteur de qualité Qh d'un ensemble balancier-spiral en modifiant la forme des pivots de l'axe de balancier.

L'objectif de la présente invention est de réaliser un balancier plus performant donc pouvant conduire à des facteurs de qualité Qv et Qh améliorés de façon significative.

Pour améliorer le rendement, et donc les facteurs de qualité d'un balancier, il faut réduire les frottements de l'air sur les parties mobiles du balancier et réduire les frottements de contact dans les pivots dus au poids du balancier et au spiral. Ce faisant, il faut maintenir le poids du balancier à une valeur acceptable et maintenir son inertie ou moment inertiel pour garantir, pour un diamètre donné compatible avec l'encombrement disponible dans un mouvement, une amplitude d'oscillation optimale évitant le retard aussi bien que les rebonds.

Le balancier selon la présente invention comporte un moyeu 1 destiné à être fixé sur un axe de balancier relié à au moins deux masselottes 3 par des bras 2. Les masselottes 3 sont indépendantes, c'est-à-dire qu'elles ne sont pas en contact les unes avec les autres, mais de préférence elles ont toutes la même taille et la même forme et elles sont réparties uniformément autour du moyeu 1. Le balancier illustré aux figures 1 et 2 comporte deux masselottes 3, mais dans des variantes le balancier pourrait comporter trois, quatre, ou même plus de masselottes 3. Selon l'invention, l'angle cumulé des arcs de cercle formés par toutes les masselottes est un angle qui est considérablement inférieur à 360° afin que, comparé aux balanciers conventionnels, la serge du balancier selon l'invention soit effectivement partiellement réduite ou supprimée réduisant en conséquence les surfaces en contact avec l'air et donc les forces de frottement qui en découlent. De préférence, cet angle cumulé est inférieur ou égal à 225°, mais dans certaines formes d'exécution préférées (comme celles des figures 1 et 2), cet angle cumulé est égal ou inférieur à 90°.

Dans la première forme d'exécution du balancier illustrée à la figure 1 le balancier est réalisé en une seule matière de haute densité, comme par exemple le platine, l'or ou leurs alliages. Dans cette forme d'exécution les deux bras 2 sont ajourés et de faible épaisseur pour en réduire le poids afin de concentrer la masse du balancier le plus loin possible de l'axe. Les bras sont profilés de manière à opposer une moindre résistance à l'air lors des oscillations du balancier. En l'espèce, les tranches frontales 2a, 2b des bras ne sont pas perpendiculaires au plan du balancier mais inclinées en forme de V ou de C pour permettre une meilleure pénétration dans l'air lors de leurs oscillations.

De préférence chaque masselotte 3 est liée au moyeu 1 par un seul bras 2, afin que chaque bras 2 porte sa propre masselotte 3 à son extrémité. Cependant, dans des variantes, une masselotte peut être liée au moyeu 1 par plusieurs bras, les bras étant de préférence plus minces et/ou plus ajourés dans ce cas. En outre, et comme illustré dans la forme d'exécution de la figure 1, les bras 2 peuvent avoir une section géométrique variable afin qu'ils soient plus larges près du moyeu 1 et plus minces près des masselottes 3.

De plus, la géométrie des bras est optimisée pour tendre vers une poutre d'égale résistance ce qui permet de réduire l'épaisseur ou la largeur des bras en direction de leurs extrémités. Les bras s'amincissent donc du centre vers l'extérieur ce qui permet d'obtenir un poids minimum et des contraintes tendant à être substantiellement constantes le long des bras. Ces bras sont donc à section variable plus grande vers le centre que vers l'extrémité permettant ainsi d'alléger les bras.

La majeure partie du poids du balancier est concentrée dans les masselottes 3 fixées sur, ou venues d'une pièce de fabrication avec les extrémités des bras, Ces masselottes 3 comportent des parties frontales 3a, 3b profilées pour optimiser leur pénétration dans l'air.

Chaque masselotte 3 comporte des logements périphériques 4 dans lesquels sont disposées les têtes des vis de réglage 5 vissées dans la masselotte et permettant un équilibrage et un réglage parfait du balancier.

Par rapport à un balancier traditionnel le balancier selon l'invention permet d'en réduire le poids pour un encombrement donné par la suppression de la serge continue qui est remplacée par des masselottes individuelles et par l'ajourage des bras.

Par rapport à un balancier traditionnel le balancier selon l'invention permet de réduire de façon importante le frottement avec l'air des parties mobiles, les surfaces en contact étant réduites et les bras et les masselottes étant profilés aérodynamiquement.

La seconde forme d'exécution du balancier selon l'invention illustrée à la figure 2 est un balancier bi-matière. Les bras 2 sont réalisés en un matériau léger par exemple en titane, aluminium, magnésium ou leurs alliages ou même en un matériau composite léger et sont également ajourés. Les masselottes 3 elles sont semblables à celles décrites en référence à la première forme d'exécution et sont fixées par des vis, des rivets ou par surmoulage, collage ou toute autre façon sur l'extrémité des bras 2. Comme dans la première forme d'exécution les bras 2 et les masselottes 3 sont profilées aérodynamiquement pour réduire les frottements dans l'air.

Avec de tels balanciers, on arrive à obtenir pour un encombrement total idientique des facteurs de qualité, pour un ensemble balancier-spiral, le spiral étant identique. Qh de l'ordre de 400 à 600 et Qv de l'ordre de 300 à 400 ce qui représente une augmentation très substantielle, presque du simple au double.

Cette amélioration du rendement (baisse d'énergie dissipée) du balancier selon l'invention permet d'augmenter substantiellement au choix ou en combinaison soit la réserve de marche soit l'amplitude de marche.

Ce qui dans les deux cas permet d'atteindre une plus grande précision de réglage car l'énergie consommée par le balancier étant moindre la phase d'impulsion au cours de laquelle l'énergie nécessaire à l'entretien de l'oscillation est transmise au balancier est moins perturbatrice de la régularité des oscillations du balancier.

Que le balancier soit réalisé en une ou plusieurs matières il comporte toujours plusieurs, au moins deux, bras répartis uniformément autour d'un moyeu 1, chacun de ces bras 2 portant une masselotte 3 indépendante. De préférence toutes les masselottes ont la même taille et la même forme,

Bien qu'une masselotte 3 puisse être reliée au moyeu 1 par plusieurs bras, chaque masselotte 3 est de préférence reliée par un seul bras audit moyeu.

## Revendications

1. Balancier pour mouvement d'horlogerie comportant un moyeu (1) destiné à être fixé sur un axe de balancier, et au moins deux masselottes (3) indépendantes, chaque masselotte étant liée par au moins un bras (2) au moyeu (1), les masselottes (3) étant uniformément réparties autour du moyeu (1) et ayant toutes la même taille et la même forme, **caractérisé par le fait que** chacune des masselottes (3) présente une forme générale en arc de cercle centré sur le moyeu (1) ; **par le fait que** l'angle cumulé des arcs de cercle formés par toutes les masselottes est inférieur à 225° ; et **par le fait que** la majeure partie du poids du balancier est concentrée dans les masselottes (3).

2. Balancier selon la revendication 1, **caractérisé par le fait que** l'angle cumulé des arcs de cercle formés par toutes les masselottes est inferieur ou égal à 90°.

3. Balancier selon une des revendications précédentes, **caractérisé par le fait que** chaque masselotte (3) est liée au moyeu (1) par un seul bras (2), afin que chaque bras (2) porte sa propre masselotte (3) à son extrémité.

4. Balancier selon une des revendications précédentes, **caractérisé par le fait que** les bras sont ajourés pour en réduire le poids.

5. Balancier selon une des revendications précédentes, **caractérisé par le fait que** les tranches frontales (2a, 2b) des bras sont profilées en C ou en V pour faciliter leur pénétration dans l'air lors des oscillations du balancier.

6. Balancier selon l'une des revendications précédentes, **caractérisé par le fait que** les parties frontales (3a, 3b) des masselottes (3) sont profilées pour faciliter leur pénétration dans l'air lors des oscillations du balancier.

7. Balancier selon l'une des revendications 1 à 6, **caractérisé par le fait que** les bras (2) sont réalisés en un matériau léger choisi parmi le magnésium, l'aluminium, le titane et leurs alliages ou un matériau composite léger, tandis que les masselottes (3) sont réalisées en un matériau dense choisi parmi le platine, l'or, le molybdène ou leurs alliages.

8. Balancier selon l'une des revendications précédentes, **caractérisé par le fait que** les facteurs de qualité d'un ensemble balancier-spiral mesurés respectivement quand le plan d'oscillation est horizontal/vertical sont Qh de 400 à 600 et Qv de 300 à 400, ces facteurs étant définis de la manière suivante: $Qh / v = π ⁢ \frac{tps . freq}{ln \left(300\right) . ln \left(200\right)}$ freq étant la fréquence d'oscillation du balancier tps étant le temps écoulé pour passer de l'amplitude 300° à 200°.

9. Balancier selon l'une des revendications précédentes, **caractérisé par le fait que** les bras (2) ont une section géométrique variable afin que leurs sections soient plus grandes près du moyeu (1) et plus petites près des masselottes (3).

10. Balancier selon l'une des revendications précédentes, **caractérisé par le fait que** chacune des masselottes (3) comporte au moins une vis de réglages (5).

11. Balancier selon la revendication 10, **caractérisé par le fait que** chacune des masselottes (3) comporte deux vis de réglages (5) dont les têtes sont disposées dans des logements périphériques (4) des masselottes (3).

12. Procédé de fabrication d'un balancier selon l'une des revendications précédentes, **caractérisé par le fait que** les masselottes (3) indépendantes sont venues d'une pièce de fabrication avec les bras (2), le balancier étant ainsi réalisé en une seule matière.

## Claims

1. Balance for clockwork-movement comprising a hub (1) intended to be fastened to a balance staff and at least two independent inertia blocks (3), each being linked by at least one arm (2) to the hub (1), the inertia blocks (3) being uniformly distributed around the hub (1) and having all the same size and the same shape, **characterised in that** each inertia block (3) has the general shape of a circular arc centred on the hub (1); **in that** the cumulated angle of the circular arcs formed by all the inertia blocks (3) is less than 225°; and **in that** most of the weight of the balance is concentrated in the inertia blocks (3).

2. Balance according to claim 1, **characterised in that** the cumulated angle of the circular arcs formed by all the inertia blocks (3) is less than or equal to 90°.

3. Balance according to one of the preceding claims, **characterised in that** each inertia block (3) is linked to the hub (1) by a single arm (2), so that each arm (2) holds at its end its own inertia block (3).

4. Balance according to one of the preceding claims, **characterised in that** the arms (2) are perforated to reduce their weight.

5. Balance according to one of the preceding claims, **characterised in that** the front edges (2a, 2b) of the arms have a C or V profile so as to facilitate their air penetration during the oscillations of the balance.

6. Balance according to one of the preceding claims, **characterised in that** the front edges (3a, 3b) of the inertia blocks (3) have a profile such as to facilitate their air penetration during the oscillations of the balance.

7. Balance according to one of the claims 1 to 6, **characterised in that** the arms (2) are made of a light material selected from magnesium, aluminium, titanium and their alloys or of a light composite material, while the inertia blocks (3) are made of a dense material selected from platinum, gold, molybdenum or their alloys.

8. Balance according to one of the preceding claims, **characterised in that** the quality factors of a sprung-balance assembly measured when the plane of oscillation is horizontal respectively vertical are 400 to 600 for Qh and 300 to 400 for Qv, these factors being defined as follows: $Qh / v = π ⁢ \frac{tps ⋅ freq}{ln \left(300\right) ⋅ ln \left(200\right)}$
where *freq* is the oscillation frequency of the balance and *tps* is the elapsed time to pass from a 200° amplitude to a 300° amplitude.

9. Balance according to one of the preceding claims, **characterised in that** the arms (2) have a variable geometric cross section, such that their cross section is larger close to the hub (1) and smaller close to the inertia blocks (3).

10. Balance according to one of the preceding claims, **characterised in that** each inertia block (3) comprises at least one adjustment screw (5).

11. Balance according to claim 10, **characterised in that** each inertia block (3) comprises two adjustment screws (5) whose heads are arranged in peripheral housing (4) of the inertia blocks (3).

12. Manufacturing method of a balance according to one of the preceding claims, **characterised in that** the independent inertia blocks (3) are made as a one piece construction together with the arms (2), the balance thus being made of a single material.

## Patentansprüche

1. Unruh für ein Uhrwerk, die ein Mittel (1), das dazu bestimmt ist, an einer Unruhwelle befestigt zu werden, und mindestens zwei unabhängige Ausgleichsgewichte (3) umfasst, wobei jedes Ausgleichsgewicht durch mindestens einen Arm (2) mit dem Mittel (1) verbunden ist, wobei die Ausgleichsgewichte (3) gleichförmig um das Mittel (1) verteilt sind und alle dieselbe Größe und dieselbe Form aufweisen, **dadurch gekennzeichnet, dass** jedes der Ausgleichsgewichte (3) eine allgemeine, auf das Mittel (1) zentrierte Kreisbogenform aufweist; **dadurch**, dass der summierte Winkel der durch alle Ausgleichsgewichte gebildeten Kreisbögen kleiner als 225° ist; und **dadurch**, dass der größte Teil des Gewichts der Unruh sich in den Ausgleichsgewichten (3) konzentriert.

2. Unruh nach Anspruch 1, **dadurch gekennzeichnet, dass** der summierte Winkel der durch alle Ausgleichsgewichte gebildeten Kreisbögen kleiner oder gleich 90° ist.

3. Unruh nach einem der vorhergehenden Ansprüche, **dadurch gekennzeichnet, dass** jedes Ausgleichsgewicht (3) durch einen einzigen Arm (2) mit dem Mittel (1) verbunden ist, damit jeder Arm (2) an seinem Ende sein eigenes Ausgleichsgewicht (3) trägt.

4. Unruh nach einem der vorhergehenden Ansprüche, **dadurch gekennzeichnet, dass** die Arme durchbrochen sind, um ihr Gewicht zu vermindern.

5. Unruh nach einem der vorhergehenden Ansprüche, **dadurch gekennzeichnet, dass** die stirnseitigen Bereiche (2a, 2b) der Arme C- oder V-Profile sind, um bei den Pendelbewegungen der Unruh ihr Eindringen in die Luft zu erleichtern.

6. Unruh nach einem der vorhergehenden Ansprüche, **dadurch gekennzeichnet, dass** die stirnseitigen Abschnitte (3a, 3b) der Ausgleichsgewichte (3) Profile sind, um bei den Pendelbewegungen der Unruh ihr Eindringen in die Luft zu erleichtern.

7. Unruh nach einem der Ansprüche 1 bis 6, **dadurch gekennzeichnet, dass** die Arme (2) aus einem leichten Werkstoff ausgeführt sind, der unter Magnesium, Aluminium, Titan und ihren Legierungen oder einem leichten Verbundwerkstoff ausgewählt ist, während die Ausgleichsgewichte (3) aus einem schweren Werkstoff ausgeführt sind, der unter Platin, Gold, Molybdän oder ihren Legierungen ausgewählt ist.

8. Unruh nach einem der vorhergehenden Ansprüche, **dadurch gekennzeichnet, dass** die Qualitätsfaktoren einer Unruh mit Spiralfeder, die gemessen werden, wenn die Pendelebene horizontal beziehungsweise vertikal ist, Qh von 400 bis 600 und Qv von 300 bis 400 betragen, wobei diese Faktoren wie folgt bestimmt werden: ${Q}_{h / v} = π ⁢ \frac{tps . freq}{ln \left(300\right) . ln \left(200\right)}$
wobei freq die Pendelfrequenz der Unruh ist und tps die Zeit ist, die zum Übergang der Amplitude von 300° auf 200° verstreicht.

9. Unruh nach einem der vorhergehenden Ansprüche, **dadurch gekennzeichnet, dass** die Arme (2) einen veränderlichen geometrischen Querschnitt aufweisen, damit ihre Querschnitte in der Nähe des Mittels (1) größer und in der Nähe der Ausgleichsgewichte (3) kleiner sind.

10. Unruh nach einem der vorhergehenden Ansprüche, **dadurch gekennzeichnet, dass** jedes der Ausgleichsgewichte (3) mindestens eine Stellschraube (5) umfasst.

11. Unruh nach Anspruch 10, **dadurch gekennzeichnet, dass** jedes der Ausgleichsgewichte (3) zwei Stellschrauben (5) umfasst, deren Köpfe in Aufnahmen am Umfang (4) der Ausgleichsgewichte (3) angeordnet sind.

12. Verfahren zur Herstellung einer Unruh nach einem der vorhergehenden Ansprüche, **dadurch gekennzeichnet, dass** die unabhängigen Ausgleichsgewichte (3) aus einem Werkstück mit den Armen (2) bestehen, wobei die Unruh so aus einem einzigen Werkstoff ausgeführt wird.
